# FASCICULE DE BREVET EUROPEEN

(11) **EP 0 475 329 B1**
(45) Date de publication et mention de la délivrance du brevet: **30.11.1994**
(21) Numéro de dépôt: 91115218.9
(22) Date de dépôt: 09.09.1991
(51) Int. Cl.: F01D 5/14, F04D 29/68

(54) **Grilles d'aubes pour turbomachine munie de fentes d'aspiration**
Schaufelgitter für Turbomaschinen mit Saugschlitzen
Blade vows for a turbomachine with suction slots

(30) Priorité: 13.09.1990 FR 9011336
(43) Date de publication de la demande: 18.03.1992
(73) Titulaire: GEC ALSTHOM SA, 75116 Paris (FR)
(72) Inventeur: Vincent de Paul, Michel, F-63000 Senlis (FR); Detanne, François, F-75017 Paris (FR)
(74) Mandataire: Weinmiller, Jürgen

(56) Documents cités:
- WO-A-80/00728
- FR-A- 2 438 157
- US-A- 4 146 352
- PATENT ABSTRACTS OF JAPAN vol. 1, no. 118 (M-77)(3758) 8 Octobre 1977, & JP-A-52 54 807 (HITACHI SEISAKUSHO K.K.) 05-04-1977

## Description

La présente invention concerne une grille d'aubes pour turbomachine comportant des aubes disposées entre un plancher et un plafond et dont le plancher et/ou le plafond est muni d'une fente d'aspiration au voisinage d'au moins certaines aubes, ladite fente ayant une première extrémité située le long de l'extrados dans un domaine de l'aube allant de la zone de courbure maximale au col du canal entre cette aube et l'aube voisine.

Dans de telles grilles d'aubes on a disposé les fentes d'aspiration dans le plancher et/ou le plafond pour aspirer les couches limites le long du plancher et du plafond. En effet ces couches sont le siège de perturbations (voir par exemple l'article "Sur les pertes à l'extrémité des aubes de turbine" revue Brown, Boveri en français, novembre 1941, p.356 à 361 en particulier figures 2 et 3).

Or ces perturbations s'accompagnent de pertes importantes qui sont connues sous le nom de pertes secondaires qui affectent d'autant plus le rendement d'une grille d'aubes que le rapport entre la hauteur des aubes et la corde est faible.

Un exemple de grille d'aubes avec fentes d'aspiration est connu du document japonais JP-A- 52-54807 publié le 4 mai 1977.

Les fentes connues traversent le canal et partent de l'extrados d'une aube pour rejoindre l'intrados de l'aube voisine.

On a remarqué que de telles fentes n'amenaient pas d'amélioration et avaient même pour effet d'augmenter les pertes.

Dans les grilles selon l'invention la fente permettant d'augmenter le rendement est orientée selon une ligne isobare et a une longueur telle que la seconde extrémité soit écartée de l'extrados de l'aube d'une distance comprise entre le quart et la moitié de la largeur du col du canal.

La pression le long de la fente est constante si bien que le fluide aspiré ne sera pas rejeté à un autre endroit de la fente comme dans les grilles connues.

L'invention concerne également une turbomachine comportant plusieurs étages constitués chacun d'une grille d'aubes fixes suivie d'une grille d'aubes mobiles, lesdites aubes d'une grille étant disposées entre un plancher et un plafond, le plafond des grilles étant muni d'une garniture d'étanchéité définissant plusieurs chambres avec la partie du rotor en regard, le plafond de la grille d'aubes fixes étant muni d'une fente d'aspiration au voisinage d'au moins certaines aubes, ladite fente ayant une première extrémité située le long de l'extrados dans un domaine allant de la zone de courbure maximale au col du canal entre cette aube et l'aube voisine caractérisée en ce que ladite fente est orientée selon une ligne isobare et a une longueur telle que la seconde extrémité soit écartée de l'extrados d'une distance comprise entre le quart et la moitié de la largeur du col du canal, ladite fente étant reliée à un point à plus basse pression de la turbomachine.

Lorsque l'invention est appliquée à la grille fixe d'un étage la fente est reliée par un canal à une des chambres d'étanchéité située dans la partie aval de la garniture de la grille mobile de l'étage suivant.

Lorsque l'invention est appliquée à la grille mobile d'un étage, le plancher de la grille d'aubes mobiles est muni d'une fente d'aspiration au voisinage d'au moins certaines aubes, ladite fente ayant une première extrémité située le long de l'extrados dans un domaine allant de la zone de courbure maximale au col du canal entre cette aube et l'aube voisine, ladite fente étant orientée selon une ligne isobare et ayant une longueur telle que la seconde extrémité soit écartée de l'extrados d'une distance comprise entre le quart et la moitié de la largeur du col du canal, et ladite fente est reliée à un conduit traversant l'aube de bas en haut et débouchant en aval de la garniture d'étanchéité ou dans l'une des dernières chambres de cette garniture.

De préférence la seconde extrémité de la fente est écartée de l'extrados de l'aube correspondante d'une distance voisine du tiers de la largeur du col du canal correspondant.

La présente invention sera mieux comprise à la lumière de la description qui va suivre dans laquelle :
- la figure 1 représente une coupe axiale d'une turbine classique,
- la figure 2 montre une fente d'aspiration dans une turbine connue,
- la figure 3 montre l'évolution des pertes suivant la distance à la paroi dans la turbine de la figure 2,
- la figure 4 montre la position de la fente d'aspiration selon notre invention dans une grille d'aubes fixes,
- la figure 5 montre l'évolution des pertes dans la configuration de la figure 4,
- la figure 6 montre la position de la fente suivant l'invention pour une grille d'aubes mobiles,
- la figure 7 représente une coupe axiale d'une turbine comprenant les grilles d'aubes selon l'invention,
- la figure 8 représente une coupe horizontale partielle de la turbine de la figure 7.

Sur la figure 1 on a représenté deux aubes A et B qui font partie d'une couronne et dont le pied est fixé sur un plancher 1 et la tête sur un plafond 2. Le plancher 1 et le plafond 2 sont habituellement des surfaces cylindriques ou tronconiques.

L'intrados de l'aube B, l'extrados de l'aube A, le plancher 1 et le plafond 2 définissent un canal 3 avec son col 8 passant par l'arête de sortie de l'aube B, ledit col 8 correspondant à la largeur minimale du canal.

Dans ce canal, loin des parois, l'écoulement se fait en suivant des filets sains tels que (h). Par contre, au contact du plafond et du plancher les filets de fluide sont orthogonaux aux isobares et suivent des directions représentés (l), (m) puis commencent à tourbillonner dès qu'ils ont heurté d'extrados de l'aube (A).

La figure 2 représente une disposition de fente 4 selon le brevet japonais 52-54807.

Cette fente 4 disposée dans le plancher et/ou le plafond a pour but d'aspirer une partie de la couche limite.

La figure 3 montre des mesures de la perte locale P suivant la distance (y) au plancher 1 ou au plafond 2 de la grille d'aubes. La courbe en trait plein (a) montre l'évolution de la perte pour une grille ne présentant pas d'aspiration dans le canal. Près de la paroi la perte est importante à cause de la couche limite qui se forme sur cette paroi. Elle diminue lorsqu'on s'éloigne de la paroi puis se met à croître à nouveau : ce sont les pertes dissipées dans le tourbillon de passage : puis la perte diminue à nouveau lorsqu'on s'éloigne encore de la paroi ; assez loin des parois la perte est simplement dûe aux couches limites qui se développent sur les aubes.

Les courbes (b) et (c) représentent ces mêmes évolutions de perte dans le cas d'une grille d'aubes présentant une fente d'aspiration comme représentée sur la figure 2. Lorsque le débit aspiré est faible de l'ordre de 0,5% du débit total passant dans la grille d'aubes la perte (courbe b) est très nettement augmentée. Lorsque le débit aspiré croît, la perte diminue (courbe c) mais pour un pourcentage de débit aspiré de 3% du débit principal, ce qui devient très important, la perte globale est encore supérieure à la perte dans la grille d'aubes sans aspiration.

La raison de ces mauvaises performances est à rechercher dans l'écoulement dans la fente d'aspiration. La pression n'est pas constante le long de la fente d'aspiration ; aussi à certains endroits de la fente, où la pression est la plus élevée, du fluide sera effectivement aspiré, mais il pourra être réinjecté dans la veine à un autre endroit de la fente où la pression est plus faible ; cette réinjection s'accompagnant, bien entendu, de pertes importantes.

La figure 4 présente deux positions extrêmes de la fente suivant l'invention. Dans le canal 3 formé par les deux aubes A et B on a tracé les lignes isobares 5 déduites d'un calcul de grille d'aubes bidimensionnel. Un tel calcul (accessible à tous les hommes de l'art qui s'occupent de turbomachines) permet de connaître les caractéristiques de l'écoulement suffisamment loin des parois. Près des parois les caractéristiques de l'écoulement sont très différentes, en ce qui concerne le module et la direction des vitesses du fluide, mais on sait que les pressions statiques ne sont que fort peu modifiées par rapport aux pressions statiques dans une section éloignée des parois. La figure 4 montre deux positions extrêmes de la fente 4, 4'.

La fente d'aspiration 4, 4' est disposée au voisinage de l'aube A. Sa première extrémité 6 est située le long de l'extrados dans un domaine allant de la zone de courbure maximale 7 au col 8 du canal 3.

La fente 4, 4' est rectiligne et dirigée selon une ligne isobare. Sa seconde extrémité 9 est écartée d'un tiers de largeur minimale du canal 3 qui correspond à la largeur du col 8. La fente est limitée en longueur à sa partie utile près de l'extrados pour minimiser le débit aspiré.

La figure 5 montre (courbe d) les pertes mesurées P avec une aspiration par une fente 4 conforme à l'invention. On constate un gain important par rapport aux pertes mesurées en l'absence de tout dispositif d'aspiration (courbe a).

La figure 6 montre un autre cas d'application de l'invention a une grille d'aubes mobiles où les lignes isobares ont une forme assez différente de celle de la figure 4.

La figure 7 montre deux étages 10 de turbine, chacun étant constitué d'une grille d'aubes fixes 11 et d'une grille d'aubes mobiles 12. Cette figure permet de comprendre comment est réalisée l'aspiration. Pour les grilles fixes 11, la fente d'aspiration 4 est reliée par un canal 13 qui débouche par un orifice 14 dans une chambre de la garniture d'étanchéité 15 située au sommet de la grilles mobile 12 de l'étage suivant. La détente importante dans les grille fixes permet d'obtenir la différence de pression nécessaire à l'aspiration.

Pour la grille mobile 12 ce procédé ne peut bien entendu être utilisé. Au sommet de ces aubages l'aspiration n'est guère possible. Par contre à la base il est possible de réaliser l'aspiration en utilisant l'effet centrifuge. On perce un conduit 16 radial (ou oblique) dans l'épaisseur de l'aube qui met en communication la fente 4, ménagée dans le plancher du canal (rayon R1) avec la chambre 17 la plus en aval de la garniture d'étanchéité située au sommet (rayon R2). La communication entre la fente 4 et le conduit radial 16 se fait par une liaison 18 (voir figure 8).

C'est le travail de la force centrifuge$\frac{\text{1}}{\text{2}} \text{ω² (R₂ ² - R₁ ²) où ω}$ est la vitesse angulaire, qui crée la différente de pression propre à mettre le fluide en mouvement de la base au sommet.

Lorsque la différence de pression ainsi crée est trop importante compte-tenu du débit que l'on veut assurer, on peut faire déboucher le trou radial 16 dans l'avant dernière chambre 17' de la garniture d'étanchéité 15 de la grille mobile 12, ce qui permet de limiter le débit de fuite 19 passant par cette garniture, débit qui est soutiré du fluide qui sort des aubes fixes, et qui bien sûr ne produit pas de travail.

Le total du débit qui arrive dans la garniture par l'orifice 14 ou par le conduit 16 est inférieur ou égal au débit de fuite qui passerait normalement dans ces garnitures en l'absence de ces aspirations : la quasi-totalité du gain dû à l'amélioration des pertes secondaires est ainsi sauvegardé.

## Revendications

1. Grille d'aubes pour turbomachine comportant des aubes (A, B) disposées entre un plancher (1) et un plafond (2) et dont le plancher (1) et/ou le plafond (2) est muni d'une fente d'aspiration (4, 4') au voisinage d'au moins certaines aubes (A), ladite fente (4, 4') ayant une première extrémité (6) située le long de l'extrados dans un domaine de l'aube (A) allant de la zone de courbure maximale (7) au col (8) du canal (3) entre cette aube (A) et l'aube voisine (B) caractérisée en ce que ladite fente (4, 4') est orientée selon une ligne isobare et a une longueur telle que la seconde extrémité (9) soit écartée de l'extrados de l'aube (A) d'une distance comprise entre le quart et la moitié de la largeur du col (8) du canal (3).

2. Turbomachine comportant plusieurs étages (10) constitués chacun d'une grille d'aubes fixes (11) munie d'une grille d'aubes mobiles (12), lesdites aubes d'une grille (11, 12) étant disposées entre un plancher (1) et un plafond (2), le plafond (2) des grilles d'aubes mobiles (12) étant muni d'une garniture d'étanchéité (15) définissant plusieurs chambres (17, 17') avec la partie du rotor en regard, le plafond (2) de la grille d'aubes fixes (11) étant muni d'une fente d'aspiration (4) au voisinage d'au moins certaines aubes, ladite fente (4) ayant une première extrémité (6) située le long de l'extrados dans un domaine allant de la zone de courbure maximale (7) au col (8) du canal (3) entre cette aube (A) et l'aube voisine (B) caractérisée en ce que ladite fente (4) est orientée selon une ligne isobare et une longueur telle que la seconde extrémité (9) soit écartée de l'extrados d'une distance comprise entre le quart et la moitié de la largeur du col (8) du canal (3), ladite fente (4) étant reliée à un point (14) à plus basse pression de la turbomachine.

3. Turbomachine selon la revendication 2, caractérisée en ce que la fente (4) est reliée par un canal à une des chambres (17) d'étanchéité située dans la partie aval de la garniture (15) de la grille mobile (12) de l'étage suivant (10).

4. Turbomachine comportant plusieurs étages (10) constitués chacun d'une grille d'aubes fixes (11) suivie d'une grille d'aubes mobiles (12) lesdites aubes d'une grille (11, 12) étant disposées entre un plancher (1) et un plafond (2), le plafond (2) des grilles mobiles (12) étant muni d'une garniture d'étanchéité (15) définissant plusieurs chambres (17, 17') avec la partie du rotor en regard, caractérisée en ce que le plancher (1) des grilles d'aubes mobiles (12) est muni d'une fente d'aspiration (4) au voisinage d'au moins certaines aubes (A), ladite fente (4) ayant une première extrémité (6) située le long de l'extrados dans un domaine allant de la zone de courbure maximale (7) au col (8) du canal (3) entre cette aube (A) et l'aube voisine (B), ladite fente (4) étant orientée selon une ligne isobare et ayant une longueur telle que la seconde extrémité (9) soit écartée de l'extrados d'une distance comprise entre le quart et la moitié de la largeur du col (8) du canal (3), et en ce que ladite fente (4) est reliée par un conduit (16) traversant l'aube de bas en haut et débouchant en aval de la garniture d'étanchéité ou dans l'une des dernières chambres (17, 17') de cette garniture (15).

5. Turbomachine selon l'une des revendications 2 à 4, caractérisée en ce que la seconde extrémité (9) de la fente (4) est écartée de l'extrados de l'aube correspondante, d'une distance voisine du tiers de la largeur du col (8) du canal (3) correspondant.

## Claims

1. Blade array for turbomachines comprising blades (A, B) disposed between an inner wall (1) and an outer wall (2) and in which the inner wall (1) and/or the outer wall (2) is provided with a suction port (4, 4') near at least some blades (A), said port (4, 4') having a first end (6) situated along the upper surface in a region of the blade (A) extending from the area of maximum curvature (7) to the neck (8) of the passage (3) between said blade (A) and the adjacent blade (B), characterized in that said port (4, 4') enabling the efficiency to be increased is oriented along an isobar line and has a length such that the second end (9) is spaced from the upper surface of the blade (A) by a distance between one quarter and one half the width of the neck (8) of the inter-blade passage (3).

2. Turbomachine comprising multiple stages (10) each constituted by a stationary blade array (11) followed by a rotary blade array (12), said blades of an array (11, 12) being disposed between an inner wall (1) and an outer wall (2), the outer wall (2) of the rotary blade arrays (12) being provided with a sealing packing (15) defining with the facing part of the rotor a plurality of chambers (17, 17'), the outer wall (2) of the stationary blade array (11) being provided with a suction port (4) near at least some blades, said port (4) having a first end situated along the upper surface in a region extending from the area of maximum curvature (7) to the neck (8) of the passage (3) between said blade (A) and the adjacent blade (B), characterized in that said port (4) is oriented along an isobar line and has a length such that the second end (9) is spaced from the upper surface by a distance between one quarter and one half the width of the neck (8) of the inter-blade passage (3), said port (4) being connected to a lower pressure part (14) of the turbomachine.

3. Turbomachine according to claim 2 characterized in that the port (4) is connected by a passage to a sealing chamber (17) in the downstream part of the packing (15) of the rotary blade array (12) of the next stage (10).

4. Turbomachine comprising multiple stages (10) each constituted by a stationary blade array (11) followed by a rotary blade array (12), said blades of an array (11, 12) being disposed between an inner wall (1) and an outer wall (2), the outer wall (2) of the rotary blade arrays (12) being provided with a sealing packing (15) defining with the facing part of the rotor a plurality of chambers (17, 17'), characterized in that the outer wall (1) of the stationary blade array (11) is provided with a suction port (4) near at least some blades (A), said port (4) having a first end (6) situated along the upper surface in a region extending from the area of maximum curvature (7) to the neck (8) of the passage (3) between said blade (A) and the adjacent blade (B), said port (4) being oriented along an isobar line and having a length such that the second end (9) is spaced from the upper surface by a distance between one quarter and one half the width of the neck (8) of the inter-blade passage (3), and in that said port (4) is connected by a conduit (16) passing upwardly through said blade and discharging on the downstream side of said packing or in one of the final chambers (17, 17') of said packing (15).

5. Turbomachine according to any one of claims 2 to 4 characterized in that the second end (9) of the port (4) is spaced from the upper surface of the blade by a distance approximating one third the width of the neck (8) of the inter-blade passage (13).

## Patentansprüche

1. Schaufelgitter für eine Turbomaschine, das Schaufeln (A, B) zwischen einem Boden (1) und einer Decke (2) aufweist und bei dem der Boden (1) und/oder die Decke (2) mit einem Saugschlitz (4, 4') in der Nähe mindestens bestimmter Schaufeln (A) versehen ist, wobei ein erstes Ende (6) des Schlitzes (4, 4') sich entlang der Außenseite in einem Bereich der Schaufel (A) befindet, der von der maximalen Krümmungszone (7) bis zum Sattel (8) des Kanals (3) zwischen dieser Schaufel (A) und der benachbarten Schaufel (B) verläuft, dadurch gekennzeichnet, daß dieser Schlitz (4, 4') entlang einer Linie gleichen Drucks ausgerichtet ist und eine solche Länge hat, daß das zweite Ende (9) von der Außenseite der Schaufel (A) einen Abstand besitzt, der zwischen einem Viertel und der Hälfte der Breite des Sattels (8) des Kanals (3) liegt.

2. Turbomaschine mit mehreren Stufen (10), die je aus einem festen Schaufelgitter (11) gefolgt von einem beweglichen Schaufelgitter (12) bestehen, wobei die Schaufeln eines Gitters (11, 12) sich zwischen einem Boden (1) und einer Decke (2) erstrecken, wobei die Decke (2) der beweglichen Gitter (12) mit einer Dichtung (15) versehen ist, die mit dem vor ihr liegenden Bereich des Rotors mehrere Kammern (17, 17') definiert, wobei die Decke (2) des festen Schaufelgitters (11) zumindest in der Nähe bestimmter Schaufeln einen Saugschlitz (4) aufweist, dessen erstes Ende (6) sich entlang der Außenseite in einem Bereich befindet, der von der maximalen Krümmungszone (7) zum Sattel (8) des Kanals (3) zwischen dieser Schaufel (A) und der benachbarten Schaufel (B) verläuft, dadurch gekennzeichnet, daß dieser Schlitz (4) entlang einer Linie gleichen Drucks ausgerichtet ist und eine solche Länge hat, daß das zweite Ende (9) von der Außenseite einen Abstand aufweist, der zwischen einem Viertel und der Hälfte der Breite des Sattels (8) des Kanals (3) liegt, wobei dieser Schlitz (4) mit einem Punkt (14) niedrigeren Drucks der Turbomaschine verbunden ist.

3. Turbomaschine nach Anspruch 2, dadurch gekennzeichnet, daß der Schlitz (4) über einen Kanal mit einer der stromabwärtsliegenden Kammern (17) der Dichtung (15) des beweglichen Gitters (12) der folgenden Stufe (10) verbunden ist.

4. Turbomaschine mit mehreren Stufen (10), die je aus einem festen Schaufelgitter (11) gefolgt von einem beweglichen Schaufelgitter (12) bestehen, wobei sich die Schaufeln eines Gitters (11, 12) zwischen einem Boden (1) und einer Decke (2) erstrecken und wobei die Decke (2) der beweglichen Gitter (12) mit einer Dichtung (15) versehen ist die mit dem vor ihr liegenden Bereich des Rotors mehrere Kammern (17, 17') definiert, dadurch gekennzeichnet, daß der Boden (1) der beweglichen Schaufelgitter (12) in der Nähe zumindest bestimmter Schaufeln (A) mit einem Saugschlitz (4) verbunden ist, dessen erstes Ende (6) sich entlang der Außenseite in einem Bereich befindet, der von der maximalen Krümmungszone (7) bis zum Sattel (8) des Kanals (3) zwischen dieser Schaufel (A) und der benachbarten Schaufel (B) verläuft, wobei dieser Schlitz (4) entlang einer Linie gleichen Drucks ausgerichtet ist und eine solche Länge hat, daß das zweite Ende (9) von der Außenseite einen Abstand hat, der zwischen einem Viertel und der Hälfte der Breite des Sattels (8) des Kanals (3) liegt, und daß dieser Schlitz (4) mit einem Kanal (16) verbunden ist, der die Schaufel von unten nach oben durchquert und hinter der Dichtung oder in eine der letzten Kammern (17, 17') dieser Dichtung (15) mündet.

5. Turbomaschine nach einem der Ansprüche 2 bis 4, dadurch gekennzeichnet, daß das zweite Ende (9) des Schlitzes (4) zur Außenseite der entsprechenden Schaufel einen Abstand besitzt, der etwa einem Drittel der Breite des Sattels (8) des entsprechenden Kanals (3) entspricht.
